# EUROPÄISCHE PATENTANMELDUNG

(11) **EP 4 269 712 A1**
(43) Veröffentlichungstag der Anmeldung: **01.11.2023**
(21) Anmeldenummer: 23170516.1
(22) Anmeldetag: 28.04.2023
(51) Int. Cl.: E03F 9/00

(54) **ROHR- UND KANALREINIGUNGSMASCHINE**

(30) Priorität: 28.04.2022 DE 102022110295
(71) Anmelder: Lehmann GmbH & Co. KG, 64832 Babenhausen (DE)
(72) Erfinder: Lehmann, Manfred, verstorben (DE)
(74) Vertreter: Habermann Intellectual Property Partnerschaft von Patentanwälten mbB

(57) **Zusammenfassung**

Die Erfindung betrifft eine Rohr- und Kanalreinigungsmaschine (1) mit einem Gehäuse (2) und mit einer in dem Gehäuse (2) angeordneten elektrischen Antriebsanordnung (3). Bei einem bestimmungsgemäßen Gebrauch der Rohr- und Kanalreinigungsmaschine (1) ist eine Reinigungseinrichtung an einem an dem Gehäuse (2) festgelegten Verbindungssystem (4) festlegbar. Die elektrische Antriebsanordnung (3) weist eine Stromspeichereinrichtung (7) auf, wobei der Elektromotor (5) mit Hilfe der Stromspeichereinrichtung (7) mit Strom versorgbar und dadurch antreibbar ist. Die elektrische Antriebsanordnung (3) weist eine Schaltanordnung (6) auf, wobei die Schaltanordnung (5) jeweils mit einem an dem Gehäuse (2) angeordneten Stromanschuss (8) und mit der Stromspeichereinrichtung (7) elektrisch leitend verbindbar ist. Die Schaltanordnung (6) ist mit dem Elektromotor (5) verbunden, wobei die elektrische Verbindung (10) zwischen der Schaltanordnung (9) und der Energiespeichereinrichtung (7) getrennt ist, wenn der Stromanschluss (8) bestimmungsgemäß mit einer externen Stromquelle (9) verbunden ist, sodass der Elektromotor (5) durch die externe Stromquelle (8) mit Strom versorgbar und dadurch antreibbar ist. Die elektrische Verbindung (10) ist zwischen der Schaltanordnung (6) und der Energiespeichereinrichtung (7) geschlossen, wenn der Stromanschluss (8) nicht mit der externen Energiequelle (9) verbunden ist.

## Beschreibung

Die Erfindung betrifft eine Rohr- und Kanalreinigungsmaschine mit einem Gehäuse und mit einer in dem Gehäuse angeordneten elektrischen Antriebsanordnung, wobei bei einem bestimmungsgemäßen Gebrauch der Rohr- und Kanalreinigungsmaschine eine Reinigungseinrichtung an einem an dem Gehäuse festgelegten Verbindungssystem festlegbar ist, wobei das Verbindungssystem von einem Elektromotor der elektrischen Antriebsanordnung in einer Drehbewegung versetzbar ist, wobei die elektrische Antriebsanordnung eine Stromspeichereinrichtung aufweist, wobei der Elektromotor mit Hilfe der Stromspeichereinrichtung mit Strom versorgbar und dadurch antreibbar ist.

Aus der Praxis sind zahlreiche Vorrichtungen zur Reinigung von Verschmutzungen in Rohrleitungen beziehungsweise in Rohrleitungsabschnitten bekannt. Sie dienen dabei dem mechanischen Abtrag von sich an einer Innenwand der Rohrleitungsabschnitte anhaftenden Verschmutzungen. Dabei sind neben großen, teilweise über das in dem jeweiligen Rohrabschnitt fließenden Mediums oder gegebenenfalls auch teilweise autonom agierenden, Molchen auch kleinere von einem Anwender bedienbare Rohr- und Kanalreinigungsmaschinen bekannt. Eine derartige von dem Anwender handbetriebene Ausführungsvariante kann dafür insbesondere für kürzere zu reinigende Rohrleitungsabschnitte Verwendung finden.

Eine derartig ausgestaltete Rohr- und Kanalreinigungsmaschine weist meist ein Gehäuse mit einer in dem Gehäuse angeordneten Antriebsanordnung und ein Verbindungssystem auf. Das Verbindungssystem ist dazu eingerichtet eine Reinigungseinrichtung an dem Gehäuse festzulegen. Eine Reinigungseinrichtung ist dabei üblicherweise eine mehrere Meter lange Reinigungsspirale, die bei einer bestimmungsgemäßen Verwendung der Rohr- und Kanalreinigungsmaschine in den Rohrabschnitt eingeführt wird und dort Verschmutzungen mechanisch abtragen kann. Die Reinigungsspirale kann dabei durch das Gehäuse der Rohr- und Kanalreinigungsmaschine hindurchgeführt werden, wobei über eine Betätigung eines Handhebels die Reinigungsvorrichtung durch des Verbindungssystems eingeklemmt und an dieser festgelegt werden kann. Durch einen Elektromotor der elektrischen Antriebsanordnung ist das Verbindungssystem in eine Drehbewegung versetzbar, wodurch ebenfalls die an dem Verbindungssystem festgelegte Reinigungseinrichtung in Drehung versetzt werden kann.

Es ist eine ganze Reihe von leistungsfähigen Varianten und Ausführungsformen von Rohr- und Kanalreinigungsmaschinen bekannt, wobei der in dem Gehäuse angeordnete Elektromotor zum Antrieb der Reinigungsspirale durch eine Stromspeichereinrichtung beispielsweise in Form eines Akkumulators angetrieben werden kann. Eine derartige Ausgestaltung mit einem Akkumulator bietet den Vorteil gegenüber netzgebundenen Varianten der Rohr- und Kanalreinigungsmaschinen, dass die Rohr- und Kanalreinigungsmaschine während des handwerklichen Betriebs möglichst autark verwendet werden kann, und keine Planungen hinsichtlich eines verfügbaren Stromanschlusses getroffen werden müssen. Weiterhin bietet diese kabellose Ausgestaltung den Vorteil, dass durch den fehlenden Stromanschluss keinerlei Gefahr durch ein möglicherweise beschädigtes Kabel für den Anwender besteht und auch die Stolpergefahr beseitigt ist.

Aus dem Stand der Technik sind weiterhin Varianten bekannt, bei denen der Akkumulator nach einer vorgegebenen Arbeitszeit bei einem niedrigen Ladestand aus dem Gehäuse entnommen und durch eine Batterie oder einen weiteren Akkumulator ausgetauscht werden kann. Obwohl in diesen Ausführungsbeispielen leistungsstarke Varianten von Batterien und Akkumulatoren bekannt sind und vielfach Anwendung finden, kann es auch nachteilig sein die Arbeit zu unterbrechen, um einen Ladevorgang oder einen Austausch einer Batterie oder des Akkumulators durchzuführen.

Als Aufgabe der vorliegenden Erfindung wird es daher angesehen, eine Rohr- und Kanalreinigungsmaschine zur Verfügung zu stellen, die sowohl über eine Stromspeichereinrichtung, als auch über einen Netzanschluss verfügt, mit der die Rohr- und Kanalreinigungsmaschine betrieben werden kann.

Diese Aufgabe wird erfindungsgemäß dadurch gelöst, dass die elektrische Antriebsanordnung eine Schaltanordnung aufweist, wobei die Schaltanordnung jeweils mit einem an dem Gehäuse angeordneten Stromanschluss und mit der Stromspeichereinrichtung elektrisch leitend verbindbar ist, und wobei die Schaltanordnung mit dem Elektromotor verbunden ist, wobei die elektrische Verbindung zwischen der Schaltanordnung und der Energiespeichereinrichtung getrennt ist, wenn der Stromanschluss bestimmungsgemäß mit einer externen Stromquelle verbunden ist, sodass der Elektromotor durch die externe Stromquelle mit Strom versorgbar und dadurch antreibbar ist, und wobei die elektrische Verbindung zwischen der Schaltanordnung und der Energiespeichereinrichtung geschlossen ist, wenn der Stromanschluss nicht mit der externen Stromquelle verbunden ist.

Eine derartige Ausgestaltung der Rohr- und Kanalreinigungsmaschine mit jeweils einer Stromspeichereinrichtung sowie einem separaten Stromanschluss bietet den Vorteil, dass die Rohr- und Kanalreinigungsmaschine einmal autark mit der Stromspeichereinrichtung und einmal über den Stromanschluss - an eine externe Stromquelle angeschlossen - betrieben werden kann. Somit lässt sich die Energieversorgung des Elektromotors, je nach den vorliegenden Gegebenheiten sowie der vorliegenden Aufgabe, bestimmen und optimal durchführen. Die Rohr- und Kanalreinigungsmaschine ist dabei so eingerichtet, dass bei einer an dem Stromanschluss angeschlossenen externen Stromquelle der Elektromotor ausschließlich über die externe Stromquelle betrieben wird. Ist der Stromanschluss nicht an eine externe Stromquelle angeschlossen, so wird die Energie für den Elektromotor über die Stromspeichereinrichtung bereitgestellt werden. Die Stromspeichereinrichtung kann dabei ein Akkumulator oder eine Batterie sein. Vorzugsweise jedoch ist die Stromspeichereinrichtung als Akkumulator ausgestaltet, welcher ein wiederholtes Aufladen der Stromspeichereinrichtung ermöglicht. Besonders vorteilhafterweise ist der Akkumulator so ausgebildet, dass er in das Gehäuse eingesetzt und gegebenenfalls zum Laden oder zum Austausch aus dem Gehäuse entnommen werden kann. Hierfür kann die Stromspeichereinrichtung in einem an dem Gehäuse angeordneten Stromspeichereinrichtungsschacht angeordnet sein. Der Stromspeichereinrichtungsschacht kann so ausgestaltet sein, dass der Anwender die Stromspeichereinrichtung händisch entnehmen kann, wobei der Stromspeichereinrichtungsschacht gegebenenfalls von einer Abdeckung verschließbar ist, um ein Eindringen von Feuchtigkeit oder Verschmutzungen zu reduzieren. Der Akkumulator selbst kann dabei ein aus dem Stand der Technik bekannter Akkumulator, und dabei insbesondere ein leistungsstarker auf der Migration von Lithium-Ionen basierter Akkumulator, beispielsweise in Form eines Lithium-Ionen-Akkumulators, eines Lithium-Polymer-, eines Lithium-Mangan-, oder eines Lithium-Eisenphosphat-Akkumulators sein.

Zur Steuerung der einzelnen verfügbaren Energiequellen kann die Rohr- und Kanalreinigungsmaschine eine Schaltanordnung aufweisen, welche mit dem Stromanschluss und der Stromspeichereinrichtung verbindbar ist. Weiterhin ist die Schaltanordnung mit dem Elektromotor selbst verbunden. Die Schaltanordnung ist dazu eingerichtet, die einzelnen verfügbaren Energiequellen des Elektromotors zu schalten und zu verwalten. Vorzugsweise erkennt die Schaltanordnung, falls eine externe Stromquelle über den Stromanschluss an die Rohr- und Kanalreinigungsmaschine angeschlossen ist. Dabei wird die elektrische Verbindung zwischen der Schaltanordnung und der Stromspeichereinrichtung getrennt, sodass der Elektromotor ausschließlich über den Stromanschluss und damit die externe Stromquelle mit Strom versorgt wird. Erkennt die Schaltanordnung, dass keine externe Stromquelle angeschlossen ist, so wird die Energieversorgung des Elektromotors ausschließlich über die Stromspeichereinrichtung bewerkstelligt.

Der Stromanschluss der Rohr- und Kanalreinigungsmaschine kann dabei an einer Gehäuseoberfläche angeordnet sein. Weiterhin kann der Stromanschluss so ausgebildet sein, dass er für alle gängigen nationalen und/oder internationalen Stromanschlüsse und Netzstecker geeignet ist. Darüber hinaus kann der Stromanschluss, falls keine externe Stromquelle angeschlossen ist, mit einer abdichtenden Bedeckung versehen sein, die verhindern kann, dass Schmutz oder Sonstige Verunreinigungen in den Stromanschluss gelangen können.

Gemäß einer weiteren vorteilhaften Umsetzung des Erfindungsgedankens ist vorgesehen, dass die Schaltanordnung mindestens ein Relais aufweist, wobei das mindestens eine Relais durch eine elektrische Verbindung des Stromanschlusses mit der externen Stromquelle betätigt wird, sodass über die Betätigung des mindestens einen Relais die elektrische Verbindung zwischen der Stromspeichereinrichtung und der Schaltanordnung trennbar ist. Die Ausgestaltung mit mindestens einem Relais bietet den Vorteil, dass in einfacher sowie auch kostengünstiger Weise die Verbindung zwischen der Stromspeichereinrichtung und der Schaltanordnung getrennt werden kann, sobald der Stromanschluss mit der externen Stromquelle verbunden ist. Vorzugsweise weist die Schaltanordnung dabei zwei Relais auf, die die Schaltung, d.h. das Verbinden oder das Trennen der Verbindung zwischen dem Stromanschluss und der Stromspeichereinrichtung bewirken können.

Eine denkbare Ausgestaltungsmöglichkeit umfasst ebenfalls eine Ausführungsvariante in den die elektrische Antriebseinrichtung eine Ladeschaltanordnung aufweist, wobei die Stromspeichereinrichtung, wenn der Stromanschlussbestimmungsgemäß mit der externen Stromquelle verbunden ist, durch die externe Stromquelle in einem Ladevorgang aufladbar ist, wenn der Elektromotor nicht in Betrieb ist, und wobei der Ladevorgang unterbrochen wird, wenn der Elektromotor in Betrieb ist. Die Ausgestaltung der elektrischen Antriebseinrichtung bei einer Ladeschaltanordnung bietet den Vorteil, dass die Stromspeichereinrichtung bei einer angeschlossenen externen Stromquelle aufgeladen werden kann, falls der Elektromotor selbst nicht in Betrieb ist. Dies bietet weiterhin den Vorteil, dass die Stromspeichereinrichtung zum Laden oder zum Austausch nicht entnommen oder ausgetauscht werden muss, sondern während sie in dem Gehäuse in dem Stromspeichereinrichtungsschacht angeordnet ist aufgeladen werden kann. Dies bietet eine optimale Handhabbarkeit der Rohr- und Kanalreinigungsmaschine.

Die Ladeschaltanordnung erkennt dabei, ob eine externe Stromquelle angeschlossen ist und kann weiterhin den aktuellen Status des Elektromotors überwachen. Liegen die beiden Voraussetzungen vor, dass eine externe Stromquelle angeschlossen, sowie der Elektromotor nicht in Betrieb ist so kann die Ladeschaltanordnung einen Ladestrom von der externen Stromquelle auf die Stromspeichereinrichtung freigeben, sodass diese in dem Ladevorgang geladen wird. Wird der Elektromotor während des Ladevorgangs durch den Anwender in Betrieb genommen, so unterbricht die Ladeschaltanordnung den zur Aufladung der Stromspeichereinrichtung fließenden Ladestrom, sodass der Elektromotor der Rohr- und Kanalreinigungsmaschine ausschließlich über die externe Stromquelle mit Strom versorgt wird.

Es ist auch möglich und erfindungsgemäß vorgesehen, dass die elektrische Antriebseinrichtung eine Sicherheitseinrichtung aufweist, wobei mit Hilfe der Sicherheitseinrichtung eine elektrische Versorgung des Elektromotors über die Stromspeichereinrichtung und/oder die externe Stromquelle unterbrechbar ist. Die Sicherheitseinrichtung ist dabei so ausgelegt, dass sie bei eventuell auftretenden Problemen oder Gefährdungen die elektrische Versorgung des Elektromotors unterbrechen kann. Vorzugsweise ist die Sicherheitseinrichtung so ausgebildet, dass sie die elektrische Versorgung des Elektromotors über die Stromspeichereinrichtung sowie die externe Stromquelle unterbrechen kann. Somit kann erreicht werden, dass der Elektromotor in Falle einer Störung nicht in Betrieb genommen bzw. bei auftretenden Störungen während des Betriebs der Betrieb des Elektromotors unterbrechen kann.

Gemäß einer vorteilhaften Umsetzung des Erfindungsgedankens ist vorgesehen, dass die Sicherheitseinrichtung die elektrische Versorgung des Elektromotors trennt, wenn der Elektromotor während einer vorgegebenen Zeitspanne nicht in Betrieb ist. Somit kann sichergestellt werden, dass wenn der Elektromotor nicht beziehungsweise nicht für eine vorgegebene Zeitspanne in Betrieb ist die elektrische Versorgung des Sicherheitsmotors abgeschalten wird, sodass es zu einem zu keinen elektrischen Problemen führen kann und zum anderen das es bei einer unbeabsichtigten Inbetriebnahme des Elektromotors nicht zu einer Verletzung oder anderweitigen Beeinträchtigungen des Anwenders führen kann.

Vorzugsweise ist vorgesehen, dass die Sicherheitseinrichtung einen an dem Gehäuse angeordneten Sicherheitsschalter aufweist. Der Sicherheitsschalter kann so an dem Gehäuse angeordnet sein, dass er bei einer Betätigung die elektrische Versorgung des Elektromotors unterbrechen kann. Der Sicherheitsschalter kann dabei beispielsweise als ein elektronischer Schalter ausgebildet sein. Weiterhin kann der Sicherheitsschalter vorzugsweise mindestens zwei Schaltpositionen aufweisen, die in einem ersten Schaltzustand "Ein" eine Energieversorgung des Elektromotors über die Stromspeichereinrichtung oder den Stromanschluss ermöglichen und einen zweiten Schaltzustand "Aus", bei der die Versorgung des Elektromotors über die Stromspeichereinrichtung und den Stromanschluss verhindert werden kann. Vorteilhafterweise kann die Rohr- und Kanalreinigungsmaschine nur dann betrieben werden, das heißt der Elektromotor gestartet werden, wenn sich der Sicherheitsschalter im Schaltzustand "Ein" befindet. In dem Schaltzustand "Aus" kann die Rohr- und Kanalreinigungsmaschine nicht betrieben werden. Der Sicherheitsschalter dient dabei neben einer gegebenenfalls weiteren Einrichtung wie beispielsweise einen weiteren Schalter dazu, dass die Rohr- und Kanalreinigungsmaschine nicht unbeabsichtigt gestartet werden kann. Vorzugsweise ist der Sicherheitsschalter deshalb beabstandet von weiteren Sicherheitseinrichtungen an dem Gehäuse angeordnet, sodass eine unbeabsichtigte Betätigung ausgeschlossen werden kann.

Des Weiteren ist es möglich und erfindungsgemäß vorgesehen, dass der Sicherheitsschalter ein mechanischer Schalter ist, wobei über eine manuelle Betätigung des mechanischen Schalters die elektrische Verbindung zwischen der Stromspeichereinrichtung oder der externen Stromquelle und dem Elektromotor getrennt oder geschlossen werden kann. Die Ausbildung des Sicherheitsschalters als ein mechanischer Schalter bietet den Vorteil, dass die Schaltzustände des Schalters exakt definiert sind, und weiterhin, da ein Widerstand bei einem Schalten von dem ersten Schaltzustand in den zweiten Schaltzustand überwunden werden muss, kaum ein unbeabsichtigtes Schalten des mechanischen Schalters möglich ist. Der mechanische Schalter ist dabei vorzugsweise so ausgestaltet, dass er entweder in der elektrischen Verbindung zwischen dem Stromanschluss und der Schaltanordnung oder in der elektrischen Verbindung zwischen der Stromspeichereinrichtung und der Schaltanordnung angeordnet ist. Weiterhin kann der mechanische Schalter auch in der elektrischen Verbindung zwischen der Schaltanordnung und dem Elektromotor angeordnet sein.

Bei einer Betätigung des mechanischen Schalters in den Schaltzustand "Aus" werden die jeweiligen Verbindungen jeweils stromlos geschalten, sodass ein Starten des Elektromotors nicht möglich ist. Bei einer Betätigung des mechanischen Schalters in den Schaltzustand "Ein" hingegen kann die elektrische Versorgung des Elektromotors entweder über die Stromspeichereinrichtung oder den Stromanschluss erfolgen.

Vorteilhafterweise ist erfindungsgemäß vorgesehen, dass der Sicherheitsschalter in einer Gehäuseausnehmung angeordnet ist, um einer unbeabsichtigten Bestätigung des Sicherheitsschalters vorzubeugen. Die Anordnung in der Ausnehmung ermöglicht es, dass beispielsweise durch ein unbeabsichtigtes Vorbeistreifen an dem Sicherheitsschalter keine unbeabsichtigte Betätigung des Sicherheitsschalters erfolgen kann. Dazu kann der Sicherheitsschalter in einer Ausnehmung des Gehäuses angeordnet sein, oder der Sicherheitsschalter kann an einer Außenseite des Gehäuses angeordnet sein, die so von einem an dem Gehäuse ausgebildeten Wandung umgeben ist, dass ein unbeabsichtigtes Betätigen des Sicherheitsschalters vermieden werden kann. Neben der Anordnung des Sicherheitsschalters in einer Ausnehmung kann der Sicherheitsschalter auch eine abnehmbare oder wegklappbare Bedeckung aufweisen, wobei die Bedeckung bewusst bevor eine Betätigung des Sicherheitsschalters entfernt werden muss. Alle diese Varianten haben gemeinsam, dass ein unbeabsichtigtes Starten und in Betrieb nehmen des Elektromotors durch den Benutzer verhindert werden kann.

Vorteilhafterweise ist erfindungsgemäß vorgesehen, dass an dem Gehäuse eine Bedieneinrichtung angeordnet ist, wobei der Elektromotor durch die Bedieneinrichtung betreibbar ist. Die Bedieneinrichtung kann vorzugsweise an einer bei einer bestimmungsgemäßen Benutzung der Rohr- und Kanalreinigungsmaschine den Nutzer zugewandten Seite des Gehäuses angeordnet sein, sodass dieser Benutzer durch die Bedieneinrichtung die Rohr- und Kanalreinigungsmaschine bedienen kann. Wie bereits angesprochen ist diese Bedieneinrichtung vorzugsweise beabstandet zu dem Sicherheitsschalter angeordnet, sodass nicht beide gleichzeitig unbeabsichtigt bedient und betätigt werden können. Vorzugsweise kann die Bedieneinrichtung ein Teil einer Sicherung der Rohr- und Kanalreinigungsmaschine sein, sodass zuerst der Sicherheitsschalter in den Schaltzustand "Ein" geschalten werden muss, bevor über die Bedieneinrichtung die Rohr- und Kanalreinigungsmaschine gestartet werden kann. Dies verbessert die Sicherheit bei der Bedienung der Rohr- und Kanalreinigungsmaschine. Weiterhin können über die Bedieneinrichtung wichtige Parameter der Rohr- und Kanalreinigungsmaschine gesteuert werden. Darunter fallen beispielsweise die Motordrehzahl, die Vorschubgeschwindigkeit der Reinigungseinrichtung durch den Rohrabschnitt, sowie weitere Parameter.

Des Weiteren ist es möglich und erfindungsgemäß vorgesehen, dass die Bedieneinrichtung ein Eingabe- und Anzeigesystem aufweist. Zur Steuerung der Rohr- und Kanalreinigungsmaschine kann die Bedieneinrichtung neben Schaltern und Taster wie beispielsweise auch Folientaster zur Eingabe und Bestätigung von verschiedenen Befehlen auch ein Anzeigesystem aufweisen. Das Anzeigesystem kann beispielsweise die aktuell eingegebenen Parameter sowie gegebenenfalls Warnungen und weitere Statusmeldungen anzeigen, und so den Benutzer zugängig machen. Das Eingaben- und Anzeigensystem kann so angeordnet, dass sie von dem Benutzer der Rohr- und Kanalreinigungsmaschine während der Arbeiten ständig einsehbar und ablesbar ist.

Neben einer rein visuellen Anzeige kann das Eingabe - und Anzeigesystem auch eine akustische Ausgabe aufweisen. Dafür können ein oder mehrere Lautsprecher an dem Eingabe- und Anzeigesystem ausgebildet sein.

In einer Ausgestaltung der Erfindung kann das Eingabe- und Anzeigesystem auch ein berührungssensitives Display wie beispielsweise ein Touchpanel aufweisen, welches eine einfache und komfortable Bedienung der Rohr- und Kanalreinigungsmaschine ermöglicht. Da die Rohr- und Kanalreinigungsmaschine meist in einer Umgebung eingesetzt wird die hygienische als auch schmutzbedingte Herausforderungen bietet, kann ein berührungssensitives Display oder Touchpanel auch dazu beitragen, dass eventuelle Verschmutzungen nicht an gegebenenfalls an der Bedieneinrichtung angeordneten Schaltern oder Tasten beschädigen können.

Bei einer derartigen Ausgestaltung der Erfindung kann das Eingabe- und Anzeigesystem beabstandet zu dem Sicherheitsschalter an dem Gehäuse angeordnet sein. Wie bereits angesprochen bietet die beabstandete Anordnung des Eingabe- und Anzeigesystems zu dem Sicherheitsschalter eine komfortable Möglichkeit die Sicherheit der Rohr- und Kanalreinigungsmaschine zu erhöhen, in dem zu einem Betrieb der Rohr- und Kanalreinigungsmaschine bewusst zuerst der Sicherheitsschalter in den Schaltzustand "Ein" geschaltet und erst im Anschluss die Rohr- und Kanalreinigungsmaschine über die Bedieneinrichtung gestartet werden kann.

Weitere vorteilhafte Ausgestaltungen der Rohr- und Kanalreinigungsmaschine werden anhand der in der nachfolgenden Zeichnung abgebildeten Figuren dargestellt.

Es zeigt:
Figur 1 eine Außenansicht einer erfindungsgemäßen Rohr- und Kanalreinigungsmaschine mit einer auswechselbaren Stromspeichereinrichtung, einen Sicherheitsschalter und einen Stromanschluss,
Figur 2 eine schematische Ansicht einer Antriebsanordnung, wobei der Elektromotor über die Stromspeichereinrichtung mit Strom versorgt wird, und
Figur 3 eine schematische Ansicht der Antriebsanordnung aus Figur 2 mit einer angeschlossenen externen Stromquelle.

In Figur 1 ist eine Ausführungsvariante der erfindungsgemäßen Rohr- und Kanalreinigungsmaschine 1 in einer perspektivischen Ansicht dargestellt. Die Rohr- und Kanalreinigungsmaschine 1 weist ein Gehäuse 2 mit einer in dem Gehäuse 2 angeordneten elektrischen Antriebsanordnung 3 auf. Weiterhin ist an dem Gehäuse 2 ein Verbindungssystem 4 angeordnet, welches bei einer bestimmungsgemäßen Benutzung der Rohr- und Kanalreinigungsmaschine 1 mit einer in der Figur nicht dargestellten Reinigungsvorrichtung verbunden werden kann. Das Verbindungssystem 4, sowie die gegebenenfalls daran festgelegte Reinigungsvorrichtung, kann von einem Elektromotor 5 der Antriebsanordnung 3 in eine Drehbewegung und damit in Rotation versetzt werden.

Die Antriebsanordnung 3 weist weiterhin eine Schaltanordnung 6 auf, die mit dem Elektromotor 5 elektrisch leitend verbunden ist. Die Schaltanordnung 6 ist dazu eingerichtet entweder eine elektrische Versorgung des Elektromotors 5 über eine Stromspeichereinrichtung 7 oder bei einer über einen Stromanschluss 8 angeschlossenen externen Stromquelle über die externe Stromquelle mit Strom zu ermöglichen. Dazu kann die Schaltanordnung 3 zum einem mit der Stromspeichereinrichtung 7 und zum anderen mit der externen Stromquelle verbunden werden. Bei einer angeschlossenen externen Stromquelle ist die elektrische Verbindung zwischen der Stromspeichereinrichtung 7 und der Schaltanordnung 6 getrennt, sodass der Elektromotor 5 ausschließlich über die externe Stromquelle mit Strom versorgt wird und über diese antreibbar ist. Die elektrische Verbindung zwischen der Schaltanordnung 6 und der Stromspeichereinrichtung 7 hingegen ist geschlossen, wenn der Stromanschluss 8 nicht mit der externen Energiequelle verbunden ist.

In den Figuren 2 und 3 ist jeweils eine schematische Schaltanordnung dargestellt, bei einem Betrieb des Elektromotors 5 über die Energiespeichereinrichtung 7 sowie dem Betreib über die externe Stromquelle 9. Ist die externe Stromquelle 9 nicht angeschlossen, so ist die elektrische Verbindung 10 zwischen der Schaltanordnung und der Stromspeichereinrichtung 7 geschlossen, sodass der Elektromotor 5 über die Stromspeichereinrichtung 7 mit Strom versorgbar und antreibbar ist. Ist die externe Stromquelle 9 über den Stromanschluss 8 angeschlossen, so ist die elektrische Verbindung 10 getrennt, während die elektrische Verbindung 11 zwischen dem Stromanschluss und der Schaltanordnung 6 geschlossen ist. In diesem Fall ist der Elektromotor 5 über die externe Stromquelle 9 versorgbar und antreibbar.

Auf diese Weise wird es ermöglicht, dass die Rohr- und Kanalreinigungsmaschine 1 einmal autark mit der Stromspeichereinrichtung 7 und einmal über den Stromanschluss 8 - an eine externe Stromquelle 9 angeschlossen - betrieben werden kann. Somit lässt sich die Energieversorgung des Elektromotors 5 an die vorliegenden Gegebenheiten anpassen. Die Rohr- und Kanalreinigungsmaschine 1 weist weiterhin eine Ladeschaltanordnung 12 auf, die es ermöglicht die als Akkumulator 13 ausgestaltete Stromspeichereinrichtung 7 bei einer angeschlossenen externen Stromquelle 9, sowie wenn der Elektromotor 5 nicht in Betrieb ist, in einem Ladevorgang zu laden. Dafür ist die Ladeschaltanordnung 12 dazu eingerichtet zu erkennen, ob eine externe Stromquelle 9 angeschlossen ist und ob der Elektromotor 5 in Betrieb ist oder nicht.

Weiterhin ist an dem Gehäuse der Rohr- und Kanalreinigungsmaschine 1 ein Handgriff 14 sowie ein Bedienfeld 15 angeordnet. Das Bedienfeld 15 selbst weist ein Eingabe- und Anzeigesystem 16 zur Bedienung der der Rohr- und Kanalreinigungsmaschine auf, wobei das Eingabe- und Anzeigesystem mehrere Folientaster aufweist.

An einer Außenseite des Gehäuses 2 ist eine Sicherheitseinrichtung 17 in Form eines Sicherheitsschalters 18 angeordnet. Dieser Sicherheitsschalters 18 weist zwei Schaltzustände auf. In dem Schaltzustand "Aus" sind die elektrischen Verbindungen 10, 11 der Stromspeichereinrichtung 7 und des Stromanschlusses 8 zu dem Elektromotor 5 unterbrochen, sodass dieser nicht in Betrieb genommen werden kann. In dem zweiten Schaltzustand "Ein" ist eine elektrische Verbindung 10, 11 entweder der Stromspeichereinrichtung 7 zu dem Elektromotor 5 oder des Stromanschlusses 8 zu dem Elektromotor 5 geschlossen, sodass der Elektromotor 5 in Betrieb genommen werden kann.

### BEZUGSZEICHENLISTE

- 1: Rohr- und Kanalreinigungsmaschine
- 2: Gehäuse
- 3: elektrischen Antriebsanordnung
- 4: Verbindungssystem
- 5: Elektromotor
- 6: Schaltanordnung
- 7: Stromspeichereinrichtung
- 8: Stromanschluss
- 9: Externe Stromquelle
- 10: elektrische Verbindung zwischen der Schaltanordnung und der Stromspeichereinrichtung
- 11: elektrische Verbindung zwischen dem Stromanschluss und der Stromspeichereinrichtung
- 12: Ladeschaltanordnung
- 13: Akkumulator
- 14: Handgriff
- 15: Bedieneinrichtung
- 16: Eingabe- und Anzeigesystem
- 17: Sicherheitseinrichtung
- 18: Sicherheitsschalter

## Patentansprüche

1. Rohr- und Kanalreinigungsmaschine (1) mit einem Gehäuse (2) und mit einer in dem Gehäuse (2) angeordneten elektrischen Antriebsanordnung (3), wobei bei einem bestimmungsgemäßen Gebrauch der Rohr- und Kanalreinigungsmaschine (1) eine Reinigungseinrichtung an einem an dem Gehäuse (2) festgelegten Verbindungssystem (4) festlegbar ist, wobei das Verbindungsystem (4) von einem Elektromotor (5) der elektrischen Antriebsanordnung (3) in eine Drehbewegung versetzbar ist, wobei die elektrische Antriebsanordnung (3) eine Stromspeichereinrichtung (7) aufweist, wobei der Elektromotor (5) mit Hilfe der Stromspeichereinrichtung (7) mit Strom versorgbar und dadurch antreibbar ist, **dadurch gekennzeichnet, dass** die elektrische Antriebsanordnung (3) eine Schaltanordnung (6) aufweist, wobei die Schaltanordnung (6) jeweils mit einem an dem Gehäuse (2) angeordneten Stromanschluss (8) und mit der Stromspeichereinrichtung (7) elektrisch leitend verbindbar ist, und wobei die Schaltanordnung (3) mit dem Elektromotor (5) verbunden ist, wobei die elektrische Verbindung (10) zwischen der Schaltanordnung (6) und der Energiespeichereinrichtung (7) getrennt ist, wenn der Stromanschluss (8) bestimmungsgemäß mit einer externen Stromquelle (9) verbunden ist, sodass der Elektromotor (5) durch die externe Stromquelle (9) mit Strom versorgbar und dadurch antreibbar ist, und wobei die elektrische Verbindung (11) zwischen der Schaltanordnung (6) und der Energiespeichereinrichtung (7) geschlossen ist, wenn der Stromanschluss (8) nicht mit der externen Energiequelle (9) verbunden ist.

2. Rohr- und Kanalreinigungsmaschine (1) nach Anspruch 1, **dadurch gekennzeichnet, dass** die Schaltanordnung (6) mindestens ein Relais aufweist, wobei das mindestens eine Relais durch eine elektrische Verbindung (11) des Stromanschlusses (8) mit der externen Stromquelle (9) betätigt wird, sodass über die Betätigung des mindestens einen Relais die elektrische Verbindung (10) zwischen der Stromspeichereinrichtung und der Schaltanordnung trennbar ist.

3. Rohr- und Kanalreinigungsmaschine (1) nach Anspruch 1 oder 2, **dadurch gekennzeichnet, dass** die elektrische Antriebseinrichtung (3) eine Ladeschaltanordnung aufweist, wobei die Stromspeichereinrichtung (7), wenn der Stromanschluss (8) bestimmungsgemäß mit der externen Stromquelle (9) verbunden ist, durch die externe Stromquelle (9) in einem Ladevorgang aufladbar ist, wenn der Elektromotor (5) nicht in Betrieb ist, und wobei der Ladevorgang unterbrochen wird, wenn der Elektromotor (5) in Betrieb ist.

4. Rohr- und Kanalreinigungsmaschine (1) nach einem der Ansprüche 1 bis 3, **dadurch gekennzeichnet, dass** die elektrische Antriebseinrichtung (3) eine Sicherheitseinrichtung (17) aufweist, wobei mit Hilfe der Sicherheitseinrichtung (17) die elektrische Versorgung des Elektromotors (5) über die Stromspeichereinrichtung (7) und/oder die externe Stromquelle (9) unterbrechbar ist.

5. Rohr- und Kanalreinigungsmaschine (1) nach Anspruch 4, **dadurch gekennzeichnet, dass** die Sicherheitseinrichtung (17) die elektrische Versorgung des Elektromotors (5) trennt, wenn der Elektromotor (5) während einer vorgegebenen Zeitspanne nicht in Betrieb ist.

6. Rohr- und Kanalreinigungsmaschine (1) nach Anspruch 4 oder 5, **dadurch gekennzeichnet, dass** die Sicherheitseinrichtung (17) einen an dem Gehäuse (2) angeordneten Sicherheitsschalter (18) aufweist.

7. Rohr- und Kanalreinigungsmaschine (1) nach Anspruch 6, **dadurch gekennzeichnet, dass** der Sicherheitsschalter (18) ein mechanischer Schalter ist, wobei über eine manuelle Betätigung des mechanischen Schalters die elektrische Verbindung (10, 11) zwischen der Stromspeichereinrichtung (7) oder der externen Stromquelle (9) und dem Elektromotor (5) trennbar oder schließbar ist.

8. Rohr- und Kanalreinigungsmaschine nach Anspruch 6 oder 7, **dadurch gekennzeichnet, dass** der Sicherheitsschalter (18) in einer Ausnehmung des Gehäuses (2) angeordnet ist, um einer unbeabsichtigten Betätigung des Sicherheitsschalters (18) vorzubeugen.

9. Rohr- und Kanalreinigungsmaschine (1) nach einem der vorangegangenen Ansprüche, **dadurch gekennzeichnet, dass** an dem Gehäuse (2) eine Bedienrichtung (15) angeordnet ist, wobei der Elektromotor (5) durch die Bedieneinrichtung (15) bedienbar ist.

10. Rohr- und Kanalreinigungsmaschine (1) nach Anspruch 9, **dadurch gekennzeichnet, dass** die Bedieneinrichtung (15) ein Eingabe- und Anzeigesystem (16) aufweist.

11. Rohr- und Kanalreinigungsmaschine (1) nach einem der Ansprüche 9 oder 10, **dadurch gekennzeichnet, dass** das Eingabe- und Anzeigesystem (16) beabstandet zu dem Sicherheitsschalter (18) an dem Gehäuse (2) angeordnet ist.
